# EUROPÄISCHE PATENTSCHRIFT

(11) **EP 1 303 658 B1**
(45) Veröffentlichungstag und Bekanntmachung des Hinweises auf die Patenterteilung: **29.03.2006**
(21) Anmeldenummer: 01953902.2
(22) Anmeldetag: 10.07.2001
(51) Int. Cl.: D04B 35/04

(54) **ZUNGENNADEL MIT ABGESETZTEM ZUNGENSCHLITZ**
LATCH NEEDLE COMPRISING A RELIEVED LATCH SLOT
AIGUILLE A CLAPET A FENTE DE CLAPET ABAISSEE

(30) Priorität: 22.07.2000 DE 10035826
(43) Veröffentlichungstag der Anmeldung: 23.04.2003
(73) Patentinhaber: Groz-Beckert KG, 72458 Albstadt (DE)
(72) Erfinder: FEHRENBACHER, Eckhard, 72108 Rottenburg (DE)
(74) Vertreter: Rüger, Barthelt & Abel Patentanwälte
(86) Internationale Anmeldenummer: PCT/DE2001/002567
(87) Internationale Veröffentlichungsnummer: WO 2002/008505

(56) Entgegenhaltungen:
- DE-A- 2 944 300
- DE-B- 1 113 537
- DE-C- 586 678
- DE-C- 4 402 706

## Beschreibung

Die Erfindung betrifft eine Zungennadel, insbesondere für Strickmaschinen, mit den Merkmalen des Oberbegriffs des Patentanspruchs 1.

Zungennadeln sind für verschiedene Arten von Strickmaschinen in Gebrauch. Bspw. ist aus der deutschen Patentschrift 1113537 eine Zungennadel bekannt. Die Zungennadel weist einen Nadelkörper mit einem daran endseitig ausgebildeten Haken auf. In der Nähe des Hakens ist ein Zungenschlitz ausgebildet, in dem eine Zunge schwenkbar gelagert ist. Die Zunge kann mit ihrem freien Ende, dem sogenannten Zungenlöffel, auf der Hakenspitze aufliegen und somit den Fadenraum schließen. Aus dieser Schließlage kann die Zunge in Rücklage schwenken, in der sie den Fadenraum freigibt.

Die Schwenkbewegung soll möglichst leichtgängig möglich sein. Häufig benötigen moderne Strickmaschinen Nadeln mit sehr leichtgängigen Zungen. Die Leichtgängigkeit muss sowohl bei neuen als auch bei älteren Nadeln gegeben sein. Nadeln mit schwergängigen Zungen stricken ungleichmäßig und erzeugen somit ein schlechtes Maschenbild.

Bei manchen Maschinen ist gefordert, dass die Zungen während des Strickvorgangs durch ihr Eigengewicht in Rücklage fallen. Ist dies nicht zuverlässig der Fall, besteht Gefahr, dass die Zungen Teile der Maschine, z.B. die Fadenführerschürze, berühren und dadurch verbogen werden.

Die Leichtgängigkeit der Zunge kann durch ein vergrößertes Zungenspiel herbeigeführt werden. Diese Maßnahme führt auch dazu, dass in den Zungenschlitz eindringender Schmutz, Faserreste und dgl. die Leichtgängigkeit der Zunge weniger beeinträchtigen. Jedoch verschlechtert ein vergrößertes Zungenspiel die Führung der Zunge schon im Neuzustand der Nadel. Mit dann noch zunehmendem Verschleiß ist die Zunge immer weniger gut geführt, was wiederum die Betriebszuverlässigkeit beeinträchtigen kann.

Eine weitere Problematik ergibt sich bei vergrößertem Zungenspiel, wenn die Zungenlagerung durch aus den Schlitzseitenwänden herausgedrückten Zapfen gebildet ist, wie es aus der US-PS 1.991.140 bekannt ist. Zur Lagerung der Zunge wird die mit einer Lageröffnung versehene Zunge in den Zungenschlitz eingeführt, wonach mit zwei Druckstempeln (Stechern) Teile der Schlitzwand so nach innen gedrückt bzw. gestanzt werden, dass diese in die Lageröffnung der Zunge eintreten und einen Lagerzapfen für die Zunge bilden. Dieser Vorgang erfordert ein relativ geringes Zungenspiel. Die Zunge bildet insbesondere mit ihrem die Lageröffnung umgebenden Bereich ein Widerlager für den Drück- oder Stanzprozess. Ist die Zunge deutlich schmaler als der Zungenschlitz, werden bei dem Stanzvorgang die Schlitzseitenwände nach innen gebogen, wodurch die Zungennadel nicht in der gewünschten Qualität hergestellt werden kann.

Die DE-A-586 678 offenbart eine Zungennadel mit einem rückseitig offenen Zungenschlitz, in dem eine Zunge schwenkbar gelagert ist. Der Zungenschlitz wird durch gerade Schlitzflanken begrenzt, die zu dem Nadelrücken hin voneinander weg divergieren. An der Nadelbrustseite entspricht die Schlitzweite im Wesentlichen der Dicke der Zunge.

Die DE-C-4402706 offenbart eine Zungennadel mit rückseitig offenem Zungenschlitz, in dem eine Zunge schwenkbar gelagert ist. Die Zunge weist bei zumindest einer der verschiedenen dargestellten Ausführungsformen einen seitlichen Bund auf, der einen an dem Nadelkörper ausgebildeten Lagerzapfen umfasst und die Zunge in dem Zungenschlitz zentriert. Die Breite der Zunge ist geringer als die Breite des Zungenschlitzes, so dass zwischen der Zunge und den Schlitzflanken ein Abstand besteht.

Davon ausgehend ist es Aufgabe der Erfindung, eine Zungennadel anzugeben, die so gestaltet ist, dass sie in der gewünschten Qualität hergestellt werden kann und deren Zunge leichtgängig ist.

Diese Aufgabe wird mit einer Zungennadel mit den Merkmalen des Patentanspruchs 1 gelöst.

Die erfindungsgemäße Zungennadel weist unter anderem einen Zungenschlitz auf, der durch zwei Seitenwände begrenzt ist, deren Innenseiten einander gegenüberliegen. Die Innenseiten sind jeweils in wenigstens zwei Flächenbereiche unterteilt, von denen einer sich in unmittelbarer Nähe der Lagereinrichtung befindet und somit eine Lagerfläche bildet. Vorzugsweise umgibt dieser Flächenbereich die Lagereinrichtung. Dieser Flächenbereich dient der Seitenführung der Zunge und begrenzt somit deren seitliches Lagerspiel. Der andere Flächenbereich ist von der Lagereinrichtung beabstandet und definiert eine vergleichsweise größere Schlitzweite. Die Seitenwand ist in diesem Flächenbereich gewissermaßen zurückgesetzt, so dass zwischen dem Zungenschaft und der Seitenwand des Zungenschlitzes ein Freiraum entsteht. Dies fördert die Leichtgängigkeit der Zunge. Der entstandene Freiraum zwischen dem Zungenschaft und der Seitenwand kann Faserfilamente aufnehmen, ohne dass die Leichtgängigkeit der Zunge dadurch wesentlich vermindert wird. Insbesondere kann das Klemmen der Zunge verhindert werden.

Die erfindungsgemäße Zungennadel kombiniert eine verbesserte Führung der Zunge mit einem verminderten Reibungswiderstand derselben.

Dies gilt insbesondere, wenn die erfindungsgemäße Maßnahme nicht nur auf eine Seitenwand beschränkt ist, sondern auf beide Seitenwände angewendet wird. Es ergibt sich eine Zungennadel, die bezüglich einer Mittelebene symmetrisch ist, auf der die Schwenkachse der Zunge senkrecht steht. Bei dieser Zungennadel ist der Reibwiderstand der Zunge auf beiden Seiten derselben vermindert.

Der Zungenschlitz weist bei der erfindungsgemäßen Nadel an wenigstens einer Stelle in der Nähe der Lagereinrichtung eine geringere Weite auf, als an wenigstens einer anderen Stelle in größerem Abstand zu dieser. Der Übergang zwischen den entsprechenden Flächenbereichen der Innenseite der Seitenwand kann als Kante, als Rundung oder als Stufe ausgebildet sein. Die Kante zwischen den beiden Flächenbereichen kann als scharfe oder gerundete Kante gestaltet sein. Die Flächenbereiche können plan oder gewölbt ausgebildet sein. Insbesondere kann der von der Lagereinrichtung entfernt angeordnete Flächenbereich gekrümmt ausgebildet sein.

Während die Flächenbereiche der Seitenwände, die eine geringe Schlitzweite definieren, an der Lagereinrichtung oder um diese herum ausgebildet sind, sind die anderen Flächenbereiche vorzugsweise an der Schlitzmündung angeordnet. Bspw. folgen sie hier der Kontur der Nadel, z.B. der Nadelbrust. Die Flächenbereiche können hier einen sich hier an die Mündung anschließenden Streifen bilden. Alternativ kann der betreffende Flächenbereich der Wand so zurückgesetzt sein und eine solche Form einnehmen, dass auf beiden Seiten des Zungenschafts an der betreffenden Seitenwand ein Vorsprung ausgebildet ist, der wie eine auf dem Zapfen angeordnete Unterlegscheibe wirkt. Diese Vorsprünge zentrieren und führen die Zunge mittig in dem Zungenschlitz.

Die Lagereinrichtung der Zungennadel ist vorzugsweise ein durchgehender oder auch ein geteilter Zapfen. Letzere können erzeugt werden, indem Teile der Seitenwand in einem Umformprozess in eine Zungenöffnung eingedrückt werden. Wegen des geringen Zungenspiels im Bereich der Lagereinrichtung wirkt die Zunge als Widerlager für die Seitenwände, so dass diese bei dem Drückvorgang nicht verformt werden.

Das seitliche Zungenspiel beträgt im Bereich der Lagereinrichtung vorzugsweise lediglich wenige 100stel-Millimeter, bspw. etwa 0,02 Millimeter oder weniger. Dagegen ist das Zungenspiel im Bereich des erweiterten Zungenschlitzes (andere Flächenbereiche) vorzugsweise deutlich größer, bspw. größer als 0,03 Millimeter. Dadurch wird ein ausreichender Schlitz oder Freiraum zwischen den Seitenflächen der Zunge und den Innenseiten der Seitenwände geschaffen. Dieser Spalt oder Schlitz kann eine gleichmäßige Dicke aufweisen oder auch keilförmig ausgebildet sein. Um die vollständige Überführung der Zunge in Rücklage zu erleichtern, erstreckt sich der erweiterte Zungenschlitzbereich auch weiter bis auf die Rücklage der Zunge hin.

Weitere vorteilhafte Einzelheiten der Erfindung ergeben sich aus der nachfolgenden Beschreibung, den Zeichnungen oder Unteransprüchen.

In den Zeichnung in sind Ausführungsbeispiele der Erfindung veranschaulicht. Es zeigen:
Fig. 1 eine Zungennadel in einer ausschnittsweisen perspektivischen und schematisierten Darstellung,
Fig. 2 die Zungennadel nach Figur 1, in einer teilweise geschnittenen und ausschnittsweisen Seitenansicht,
Fig. 3 die Zungennadel nach den Figuren 1 und 2, in einer ausschnittsweisen und quergeschnittenen Ansicht, in einem anderen Maßstab,
Fig. 4 eine abgewandelte Ausführungsform der Zungennadel in quergeschnittener Darstellung, in einer vereinfachten Ansicht,
Fig. 5 eine abgewandelte Ausführungsform der Zungennadel in quergeschnittener Darstellung, in einer vereinfachten Ansicht,
Fig. 6 eine weiter abgewandelte Ausführungsform der Zungennadel, in einer teilweise geschnittenen und schematisierten Seitenansicht.

In Figur 1 ist eine Zungennadel 1 in Prinzipdarstellung veranschaulicht. Die Zungennadel 1 weist einen Nadelkörper 2 auf, an dessen freien Ende ein Haken 3 ausgebildet ist. Dieser endet in einer Hakenspitze 4, die als Widerlager und Auflage für eine an dem Nadelkörper 2. schwenkbar gelagerte Zunge 5 dient. Zur Aufnahme der Zunge 5 ist in dem Nadelkörper 2 ein Zungenschlitz 6 ausgebildet, der von zwei Seitenwänden 7, 8 begrenzt ist. Die Seitenwände 7, 8 sind jeweils spiegelsymmetrisch zueinander ausgebildet und parallel zueinander angeordnet.

Die Zunge 5 weist einen Zungenschaft 11 auf, der mit einem Ende 12 in den Zungenschlitz 6 ragt. Das Ende 12 ist, wie insbesondere aus Figur 2 hervorgeht, mit einer Zungenöffnung 14 versehen, das der Lagerung der Zunge 5 dient. An ihrem gegenüberliegenden Ende 15 weist die Zunge 5 einen Zungenlöffel 16 auf, der hakenseitig eine Ausnehmung 17 (Zasche) aufweist. Bei der vorliegenden Ausführungsform handelt es sich somit um eine zungengezaschte Nadel. Alternativ kann in dem Haken 3 bzw. seiner Hakenspitze 4 eine Zasche vorgesehen sein, in die ein entsprechend verjüngter Abschnitt der Zunge 5 passt. In Schließlage (Fig. 2) schließt die Zunge 5 den Hakeninnenraum 19.

Zur schwenkbaren Lagerung der Zunge 5 in dem Zungenschlitz 6 dient ein Zapfen 18, der aus zwei Halbzapfen 18a, 18b besteht, wie sie aus Figur 3 ersichtlich sind. Die Halbzapfen 18a, 18b sind, wie Figur 3 veranschaulicht, durch Wandteile der Seitenwände 7, 8 gebildet, die in einem Drück- oder Stanzprozess aus diesen heraus und in die Zungenöffnung 17 hineingedrückt worden sind.

Die Zunge 5 weist zwei Seitenflächen 21, 22 auf, die bspw. eben und parallel zueinander ausgebildet sein können. Bedarfsweise können die Seitenflächen 21, 22 auch in einem Winkel zueinander orientiert sein, so dass die Zunge 5 etwa keilförmig ausgebildet ist. Die Seitenflächen 21, 22 können plan, gewölbt, gestuft oder anderweitigkonturiert ausgebildet sein. Vorzugsweise ist die Zunge 5 symmetrisch zu einer Mittelebene ausgebildet, auf der eine von dem Zapfen 18 festgelegte Schwenkachse S senkrecht steht.

Zu dieser Mittelebene, die in Figur 3 durch eine strichpunktierte Linie E angedeutet ist, sind die Seitenwände 7, 8 ebenfalls symmetrisch ausgebildet. Die nachfolgende Beschreibung der Seitenwand 7 gilt somit entsprechend für die Seitenwand 8.

Die Seitenwand 7 weist eine Innenseite auf, die in zwei Flächenbereiche 23, 24 unterteilt ist. Die Flächenbereiche 23, 24 sind voneinander getrennt und legen unterschiedliche Schlitzweiten fest. Der Flächenbereich 24 ist in unmittelbarer Nachbarschaft der von dem Zapfen 18 gebildeten Lagereinrichtung angeordnet und legt insbesondere im Bereich der Lagereinrichtung, d.h. des Zapfens 8, eine Schlitzweite fest, die nur wenig größer ist als die hier vorhandene Breite der Zunge 5. Es ergibt sich somit an der Lagereinrichtung zu beiden Seiten der Zunge 5 ein Lagerspalt 25, 26, von wenigen 1000stel-Millimetern. Bspw. ist das von beiden Lagerspalten 25, 26 festgelegte Lagerspiel hier auf 0,02mm begrenzt.

Die Flächenbereiche 23 legen dagegen eine vergleichsweise größere Schlitzweite fest. Dies kann erreicht werden, indem die Flächenbereich 23, wie aus Figur 3 hervorgeht, mit einer Stufe 27 in die Flächenbereiche 24 übergehen. Dadurch wird zwischen der jeweiligen Seitenfläche 21, 22 der Zunge 5 und dem Flächenbereich 23 ein Spalt 28, 29 festgelegt, dessen mittlere oder durchschnittliche Weite größer ist als die mittlere oder durchschnittliche Weite der Lagerspalte 25, 26. Die Tiefe des Spalts wird durch die Höhe des Flächenbereichs 23 bestimmt. Der Flächenbereich 23 weist eine Höhe (gemessen zwischen Nadeloberseite 31 und gegenüberligendem Nadelrücken) auf, die vorzugsweise größer ist als der halbe Abstand zwischen dem Lagerzapfen 18 und der Nadeloberseite. Als alternativer Anhaltspunkt kann für die Tiefe der Ausnehmung die Dicke der Seitenwand 7, 8 dienen - die Höhe des Flächenbereichs 23 ist vorzugsweise größer als diese. So werden die gewünschte Leichtgängigkeit und die gewünschte Präzision erhalten.

Die insoweit beschriebene Zungennadel 1 arbeitet wie folgt:

In Betrieb führt die Zungennadel 1 eine hin- und hergehende Bewegung aus, bei der ihr Nadelkörper 1 entlang seiner Längsrichtung bewegt wird. Die Zunge 5 vollführt dabei eine hin- und hergehende Schwenkbewegung um die Schwenkachse S aus einer in Figur 2 veranschaulichten Schließlage über eine Zwischenlage gemäß Figur 1 in eine Rücklage und zurück. Ausgehend von der Rücklage gleitet der Faden über die Oberseite 9, 10 der Seitenwände 7, 8, angetrieben von dem Zungenschaft 11 in den Hakeninnenraum 19.

Die insoweit beschriebene Zungennadel 1 weist ein verbessertes Strickverhalten auf:

Wie in Figur 3 veranschaulicht, ist die Zunge 5 der Zungennadel 1 durch ihr Ende 12 in dem Zungenschlitz 6 und auf dem Zapfen 18 geführt. Die Führung erfolgt im Idealfall lediglich durch die Flächenbereiche 24, der Seitenwände 7, 8, nicht aber durch die Flächenbereiche 23. Der Zungenschaft 11 steht insoweit frei in dem Zungenschlitz 6 und berührt insbesondere die Flächenbereiche 23 nicht. Die Zunge 5 ist durch die Flächenbereiche 24 an ihrem Ende 12 so präzise geführt, dass der Zungenlöffel 16 den Haken 3 bzw. die Hakenspitze 4 mit geringer Mittenabweichung trifft. Die präzise Führung der Zunge 5 stellt eine Verschleißreserve dar, d.h. auch wenn das seitliche Spiel der Zunge 5 mit fortschreitendem Verschleiß zunimmt bleibt es innerhalb zulässiger Toleranzen. Die zurückgesetzten Flächenbereiche 23 schaffen mit den Spalten 28, 29 Freiräume, die auch dann eine Hemmung der Bewegung der Zunge 5 verhindern oder mindern, wenn sich an den Seitenflächen 21, 22 der Zunge 5 und/oder den Innenseiten der Seitenwände 7, 8 Öl, Faserreste oder Schmutz ablagern.

Auch wenn nach längerem Betrieb der Zungennadel 5 und beginnendem Verschleiß das Lagerspiel der Zunge 5 etwas zunimmt, verhindert die präzise Führung der Zunge 5 im Bereich der Lagereinrichtung durch die Flächenbereiche 24 eine Berührung zwischen den Seitenflächen 21, 22 der Zunge 5 und den Flächenbereichen 23.

Bei einer bevorzugten Ausführungsform erstreckt sich der Zungenschlitz 6, wie in Figur 2 veranschaulicht, durch den Nadelkörper 2 hindurch und ist sowohl an der Oberseite (Nadeloberseite 31) als auch an der Rückseite offen. Die nadeloberseitige Mündung des Zungenschlitz 6 ist durch eine zusätzliche Einfräsung oder Prägung verbreitert, die die Stufe 27 und die Flächenbereiche 23 erzeugt. Der Flächenbereich 23 erstreckt sich dadurch von einem hakenseitigen Ende 32 über einen mittleren Bereich 33, der etwa oberhalb der Lagereinrichtung zu finden ist, zu einem Endbereich 34, der von dem Schaft 11 der Zunge 5 eingenommen wird, wenn sich diese in Rücklage befindet. Damit erstreckt sich dieser Flächenbereich 23 wenigstens nahezu über den gesamten Schwenkbereich der Zunge 5. Durch diese spezielle Ausbildung des Flächenbereichs 23 ist die Führung der Zunge 5 insbesondere in Schließlage und in Rücklage präzise, weil der Schaft 11 der Zunge 5 in diesen Positionen tiefer in den engeren, von den Flächenbereichen 24 definierten, Zungenschlitzbereich eintritt. Dies wird letztendlich dadurch erreicht, dass der Flächenbereich 23 mit etwa konstanter Breite der Kontur der Nadeloberseite 31 folgt.

Alternativ kann der Flächenbereich 23 eine von der Streifenform abweichende Form aufweisen, so dass die Stufe 27 der Kontur der Nadeloberseite 31 nicht mehr folgt. Der Flächenbereich 23 kann außerdem in Flächenteilbereiche 23a, 23b aufgeteilt werden, wie bspw. in Figur 6 veranschaulicht ist, wobei allerdings die Ausführung gemäß Fig. 6 nicht innerhalb des Bereichs der beanspruchten Erfindung fällt. Hierdurch gelingt es, eine sehr weitgehende Reduzierung der Zungenreibung mit einer präzisen Lagerung und Führung derselben zu kombinieren.

Bei einer alternativen Ausführungsform, bei der die Flächenbereiche 23, 24 sowohl gemäß Figur 2 als auch gemäß Figur 6 als auch davon abweichend gestaltet sein können, ist, wie Figur 4 veranschaulicht, anstelle der Stufe 27 eine Kante 37 vorgesehen, die die Flächenbereiche 23, 24 voneinander trennt. Aus Gründen der Übersichtlichkeit wurde in Figur 4 auf eine Darstellung der Lagereinrichtung verzichtet. Diese ist allein anhand der Schwenkachse S symbolisiert. Sie kann sowohl durch einen Zapfen, als auch durch einen Stift gebildet sein. Die Flächenbereiche 23, 24 sind, wie bei dem vorstehenden Ausführungsbeispiel, im Wesentlichen eben ausgebildet, jedoch, anders als bei dem vorbeschriebenen Ausführungsbeispiel gemäß Figur 3, hier (Figur 4) nicht parallel zueinander angeordnet. Die Flächenbereiche 23 bilden eine trichterartige Erweiterung des Zungenschlitzes 6 in Richtung der Nadeloberseite 31. Die Spalte 28, 29 werden dadurch keilförmig, wobei die Spaltweite wenigstens im Bereich der Mündung des Zungenschlitzes 6 größer ist als der Abstand zwischen den Flächenbereichen 24. Vorzugsweise ist die mittlere Spaltweite, die etwa in der Mitte des Flächenbereichs 23 zu messen ist, schon deutlich, d.h. um wenige 1000stel-Millimeter größer als die Spaltweite bei den Flächenbereichen 24.

Wie in Figur 5 veranschaulicht, ist es auch möglich, die Flächenbereiche 23 gekrümmt auszubilden oder mit einer Krümmung in die Flächenbereiche 24 übergehen zu lassen. Auch dadurch wird eine trichterförmige Erweiterung des Zungenschlitzes 6 erreicht, die die Reibung der Zunge 5 vermindert, wobei die gute Führung derselben durch die Flächenbereiche 24 sichergestellt wird. Diese sind vorzugsweise Planflächen, die den Zapfen 18 umschließen.

Die Zungennadel 1 weist einen Zungenschlitz 6 auf, dessen Seitenwände 7, 8 an ihren Innenseiten profiliert sind. In dem Zungenschlitz 6 ist eine Zunge 5, bspw. mittels eines Zapfens 18, gelagert. Die den Zapfen 18 unmittelbar benachbarten Bereiche der Innenseite der Seitenwände 7, 8 dienen der seitlichen Führung der Zunge 5 und definieren mit dieser ein geringes Spiel. Es wird auf diese Weise ein präzises Lager ausgebildet. Der übrige Zungenschlitz 6 kann eine größere Schlitzweite aufweisen, um die Reibung der Zunge 5 in dem Zungenschlitz 6 weitestmöglich zu reduzieren.

## Patentansprüche

1. Zungennadel (1), insbesondere für Strickmaschinen,
mit einem Nadelkörper (2), in dem ein Zungenschlitz (6) und an dessen freien Ende ein Haken (3) ausgebildet sind, wobei der Zungenschlitz (6) von Innenseiten zweier einander gegenüberliegender Seitenwände (7, 8) begrenzt ist und an einer Nadelbrust (31) mündet,
mit einer Zunge (5), die einen Zungenschaft (11) aufweist, der sich in den Zungenschlitz (6) erstreckt, und der eine Zungenöffnung (14) aufweist,
und mit einer in dem Zungenschlitz (6) angeordneten Lagereinrichtung (18), durch die die Zunge (5) in dem Zungenschlitz (6) zwischen einer Schließstellung, in der sie an dem Haken (3) anliegt, und einer Rücklage schwenkbar gelagert ist,
wobei wenigstens eine der einander gegenüberliegenden Innenseiten in voneinander getrennte Flächenbereiche (23, 24) unterteilt ist, von denen einer an der Lagereinrichtung (18) angeordnet und der andere von der Lagereinrichtung (18) beabstandet ist,
**dadurch gekennzeichnet ist, dass**
die von den von der Lagereinrichtung (18) beabstandeten Flächenbereichen (23) begrenzte Schlitzweite des Zungenschlitzes (6) größer ist als die von den Flächenbereichen (24) begrenzte Schlitzweite, die der Lagereinrichtung (18) benachbart sind, und
sich die von der Lagereinrichtung (18) beabstandeten Flächenbereiche (23) von einem hakenseitigen Ende (32) über einen mittleren Bereich (33), der etwa oberhalb der Lagereinrichtung (18) zu finden ist, zu einem Endbereich (34) erstrecken, der von dem Schaft (11) der Zunge (5) eingenommen wird, wenn sich diese in Rücklage befindet.

2. Zungennadel nach Anspruch 1, **dadurch gekennzeichnet, dass** beide Seitenwände (7, 8) der Zungennadel (1) in voneinander getrennte Flächenbereiche (23, 34) unterteilt sind.

3. Zungennadel nach Anspruch 1, **dadurch gekennzeichnet, dass** zwischen den Flächenbereichen (23, 24) zur Trennung derselben voneinander ein linien- oder streifenförmiger Trennungsbereich (27, 37) ausgebildet ist.

4. Zungennadel nach Anspruch 1, **dadurch gekennzeichnet, dass** zwischen beiden Flächenbereichen (23, 24) zur Trennung derselben voneinander als Trennungsbereich (27, 37) eine Stufe (27) ausgebildet ist.

5. Zungennadel nach Anspruch 1, **dadurch gekennzeichnet, dass** zwischen beiden Flächenbereichen (23, 24) zur Trennung derselben voneinander als Trennungsbereich (27, 37) eine Kante (37) ausgebildet ist.

6. Zungennadel nach Anspruch 5, **dadurch gekennzeichnet, dass** die Kante (37) gerundet ist.

7. Zungennadel nach Anspruch 3, **dadurch gekennzeichnet, dass** der Trennungsbereich (27, 37) der Kontur des Nadelkörpers (31) an einer Seite folgend ausgebildet ist, an der die Zunge 5 aus dem Nadelschlitz (6) ragt.

8. Zungennadel nach Anspruch 1, **dadurch gekennzeichnet, dass** der Trennungsbereich (27, 37) gekrümmt ausgebildet ist.

9. Zungennadel nach Anspruch 1, **dadurch gekennzeichnet, dass** sich der von der Lagereinrichtung (18) entfernte Flächenbereich (23) eine mündungsseitige Erweiterung des Zungenschlitzes (6) bildet.

10. Zungennadel nach Anspruch 1, **dadurch gekennzeichnet, dass** sich der von der Lagereinrichtung (18) entfernte Flächenbereich (23) zumindest in einen Bereich hinein erstreckt, den die Zunge (5) in Schließstellung einnimmt.

## Claims

1. Latch needle (1), in particular for knitting machines,
with a needle body (2), in which a sawslot (6) and a hook (3) at the free end thereof are configured, wherein the sawslot (6) is defined by insides of two opposing side walls (7, 8) and opens at a needle breast (31),
with a latch (5), which has a sawslot (11) extending in the sawslot (6) and having a latch opening (14),
and with a bearing means (18), which is arranged in the sawslot (6) and through which the latch (5) is disposed in the sawslot (6) to swivel between a closed position, in which it abuts against the hook (3), and a retracted position,
wherein at leat one of the opposing insides is divided into face regions (23, 24) separated from one another, one of which is arranged on the bearing means (18) and the other is spaced from the bearing means (18),
**characterised in that**
the slot width of the sawslot (6) defined by the face regions (23) spaced from the bearing means (18) is greater than the slot width defined by the face regions (24), which are adjacent to the bearing means (18), and
the face regions (23) spaced from the bearing means (18) extend from a hook side end (32) over a central area (33) located approximately above the bearing means (18) to an end area (34), which is occupied by the blade (11) of the latch (5) when this is in the retracted position.

2. Latch needle according to Claim 1, **characterised in that** both side walls (7, 8) of the latch needle (1) are divided into face regions (23, 34) separated from one another.

3. Latch needle according to Claim 1, **characterised in that** a line- or strip-shaped separation area (27, 37) is configured between the face regions (23, 24) to separate these from one another.

4. Latch needle according to Claim 1, **characterised in that** a step (27) is configured as a separation area (27, 37) between the two face regions (23, 24) to separate these from one another.

5. Latch needle according to Claim 1, **characterised in that** an edge (37) is configured as a separation area (27, 37) between the two face regions (23, 24) to separate these from one another.

6. Latch needle according to Claim 5, **characterised in that** the edge (37) is rounded.

7. Latch needle according to Claim 3, **characterised in that** the separation area (27, 37) is configured to follow the contour of the needle body (31) on one side, on which the latch (5) projects out of the sawslot (6).

8. Latch needle according to Claim 1, **characterised in that** the separation area (27, 37) is curved.

9. Latch needle according to Claim 1, **characterised in that** the face region (23) remote from the bearing means (18) forms a widened area of the sawslot (6) on the mouth side.

10. Latch needle according to Claim 1, **characterised in that** the face region (23) remote from the bearing means (18) extends at least into an area, which the latch (5) occupies in the closed position.

## Revendications

1. Aiguille à clapet (1), notamment pour des machines à tricoter, comprenant
- un corps d'aiguille (2) présentant une fente de clapet (6) et à son extrémité libre un crochet (3), cette fente (6) étant délimitée par les faces internes de deux parois latérales (7, 8) en regard et débouchant sur une face frontale d'aiguille (31),
- un clapet (5) avec une tige de clapet (11) qui s'étend dans la fente de clapet (6) et présente une ouverture de clapet (14),
- un dispositif de palier (18) monté dans la fente de clapet (16) et qui maintient le clapet (5) dans cette fente en lui permettant de basculer entre une position de fermeture où le clapet est appliqué sur le crochet (3) et une position de recul,
étant précisé qu'au moins une des faces internes en regard est divisée en des zones de surface (23, 24) séparées, dont l'une se trouve sur le dispositif de palier (18) tandis que l'autre en est espacée, **caractérisée en ce que** la largeur de la fente de clapet (6) délimitée par les zones de surface (23) éloignées du dispositif de palier (18) est supérieure à la largeur de fente délimitée par les zones de palier (24) directement proches du dispositif de palier (18), et les zones de surface (23) éloignées du dispositif de palier (18) s'étendent d'une extrémité (32) située du côté du crochet, en passant par une zone médiane (23) qui doit se trouver un peu au-dessus du dispositif de palier (18), jusqu'à une zone d'extrémité (34), qui est occupée par la tige (11) du clapet (5) quand celui-ci est en position de recul.

2. Aiguille à clapet selon la revendication 1, **caractérisée en ce que** chacune des deux parois latérales (7, 8) de l'aiguille à clapet (1) est divisée en zones de surface (23, 24) séparées l'une de l'autre.

3. Aiguille à clapet selon la revendication 1, **caractérisée en ce qu'**entre les zones de surface (23, 24) se trouve, pour les séparer l'une de l'autre, une zone de séparation (27, 37) en forme de ligne ou de bande.

4. Aiguille à clapet selon la revendication 1, **caractérisée en ce qu'**entre deux zones de surface (23, 24), pour les séparer l'une de l'autre, il est prévu comme zone de séparation (27, 37) un gradin (27).

5. Aiguille à clapet selon la revendication 1, **caractérisée en ce qu'**entre deux zones de surface (23, 24), pour les séparer l'une de l'autre, il est prévu comme zone de séparation (27, 37) une arête (37).

6. Aiguille à clapet selon la revendication 5, **caractérisée en ce que** l'arête (37) est arrondie.

7. Aguille à clapet selon la revendication 3, **caractérisée en ce que** la zone de séparation (27, 37) est configurée de manière à suivre le contour du corps d'aiguille (17) du côté où le clapet (5) sort de la fente d'aiguille (7).

8. Aiguille à clapet selon la revendication 1, **caractérisée en ce que** la zone de séparation (27, 37) est courbe.

9. Aiguille à clapet selon la revendication 1, **caractérisée en ce que** la zone de surface (23) éloignée du dispositif de palier (18) forme un élargissement de la fente de clapet (6) du côté de l'embouchure.

10. Aiguille à clapet selon la revendication 1, **caractérisée en ce que** la zone de surface (23) éloignée du dispositif de palier (18) s'étend au moins jusque dans une zone que le clapet (5) occupe en position de fermeture.
